# EUROPÄISCHE PATENTSCHRIFT

(11) **EP 1 820 421 B1**
(45) Veröffentlichungstag und Bekanntmachung des Hinweises auf die Patenterteilung: **22.10.2008**
(21) Anmeldenummer: 07102603.3
(22) Anmeldetag: 19.02.2007
(51) Int. Cl.: A47B 49/00

(54) **Beschlag für einen Eckschrank**
Fitting for a corner cupboard
Ferrure pour une armoire angulaire

(30) Priorität: 20.02.2006 DE 202006002805 U
(43) Veröffentlichungstag der Anmeldung: 22.08.2007
(73) Patentinhaber: Vauth-Sagel Holding GmbH & Co. KG, 33034 Brakel (DE)
(72) Erfinder: Sagel, Claus, 33602, Bielefeld (DE); Sagel, Thomas, 33024, Brakel (DE)
(74) Vertreter: Hanewinkel, Lorenz

(56) Entgegenhaltungen:
- EP-A- 1 050 245
- EP-A- 1 600 081
- DE-U1- 20 109 643

## Beschreibung

Die Erfindung betrifft einen Beschlag für ein in einem Eckschrank mit einer aufrechten Säule drehbar gelagertes und auf einem Bodenträger gehaltenes Fachbodenkarussel, sowie mit zwei in einer Ausgangsposition zu 90° gewinkelten Türflügeln, die jeweils an einem oberen und einem unteren am Bodenträger befestigten Tragarm jeweils spiegelbildlich zu einer Symmetrieachse mit einem gelenkigen Türbeschlag gehalten sind, von denen jeweils der untere ein Glied eines Gelenkvierecks ist, das durch den Tragarm, einen Steuerlenker und einen Steuerarm komplettiert ist, der im Säulenbereich am Tragarm mit einem Tragarmgelenk angelenkt ist und säulenseitig einen Führungsnocken trägt, der mit einem die Säule umgebenden Führungskranz zusammenwirkt, der eine im wesentlichen radiale Ausnehmung aufweist, die die beiden verkoppelten Führungsnocken in der Ausgangsposition aufnimmt und an dem diese federbelastet in einer Verschwenkungsstellung, in der die Türflügel in Richtung zur Symmetrieebene annähernd parallel gestellt eingeschwenkt sind, umfangsseitig geführt sind, wodurch die Säule verdrehbar ist.

Ein derartiger Eckschrankbeschlag ist aus der DE 20 2004 008 477 U1 bekannt. Dabei sind die Türflügel jeweils mit einem Lenkverbinder gehalten, die von symmetrisch angeordneten Steuerscheiben bewegt werden. Die linke und rechte Steuerscheibe stehen über eine Zahnung miteinander im Eingriff und werden über an ihnen angebrachte feste Steuernocken synchron in einer Steuerbahn auf dem Bodenkranz zwischen Öffnungsstellung und Schließstellung der Türflügel geführt. Diese Anordnung von festen Steuernocken und miteinander verzahnten Steuerscheiben ist eine aufwendige und schwergängige Konstruktion.

Aufgabe der Erfindung ist es die vorstehend beschriebene Anordnung zu vereinfachen und eine leichtgängige Türführung zu erreichen.

Diese Aufgabe wird durch die Merkmale des Anspruchs 1 gelöst. Vorteilhafte Ausgestaltungen sind in den Unteransprüchen angegeben.

Die neuartige Anordnung der beiden Gelenkvierecke ermöglicht eine einfache Führung der Türflügel. Dabei bilden die Tragarme für die Türflügel gleichzeitig jeweils einen Schenkel der Gelenkvierecke. Ein Eckpunkt der Gelenkvierecke ist jeweils auf dem Bodenträger fixiert und ein daran befindlicher Lenker trägt an seinem anderen Ende die Führungsnocken. Die beiden Gelenkvierecke sind über eine Koppel derart verbunden, dass sich eine gering asymmetrische Führung der Türflügel ergibt.

In der Ausgangsposition liegen die beiden Steuerarme senkrecht zur Symmetrieachse der gesamten Anordnung auf einer gedachten Verbindungslinie zwischen den Tragarmgelenken und die Steuernocken sind eng benachbart beidseitig der Symmetrieebene angeordnet. Die Koppel der beiden Gelenkvierecke durchwandert zwischen der Ausgangsposition und der Verschwenkungsstellung zumindest teilweise die Symmetrieebene, bis die Koppel sich in der Verschwenkungsstellung bezogen auf den Schnittpunkt der Symmetrieebene und der Verbindungslinie symmetrisch zur Ausgangsposition befindet.

Dabei befindet sich das zweite Koppelgelenk an dem zweiten Steuerarm in der Ausgangsposition nahe am oder auf dem Schnittpunkt der Symmetrieebene mit der Verbindungslinie der beiden Tragarmgelenke und das erste Koppelgelenk ist an dem ersten Steuerarm so winkelversetzt angeordnet, dass es sich in der Verschwenkungsstellung im genannten Schnittpunkt oder nahe an diesem befindet. In der Ausgangsposition befinden sich auch die Achsen der Führungsnocken auf der Verbindungslinie der beiden Tragarmgelenke.

In einer Ausführung sind die beiden Steuerarme von den Türflügeln gesehen hinter der Säule angeordnet. Dies führt zu einer in etwa herzförmigen Führungsbahn für die Führungsnocken. In einer anderen Ausführung sind die beiden Steuerarme vor der Säule angeordnet und die Führungsbahn ist kreisförmig mit einem radialen Auslass. Die Steuerlenker sind jeweils nahe an den Führungsnocken oder unmittelbar an deren Achse angelenkt.
Vorteilhafterweise ist die Koppel mit einer Seite an der Achse von einem der Führungsnocken angelenkt.

Die leichte Beweglichkeit der Türführung ergibt sich dadurch, dass die Führungsnocken je aus einer Rolle bestehen.

Die Türschließung wird dadurch unterstützt, dass an mindestens einem der Gelenkvierecke eine Feder angreift, die es türschließend beaufschlagt. Dabei ist es günstig, wenn ein Dämpfer angekoppelt ist, der nur bei der Türschließbewegung dämpfend wirkt. Dabei ist der Dämpfer vorteilhafterweise an der Bodenplatte festgelegt ist. Vorzugsweise ist er ein rotatorischer Dämpfer, der ein Ritzel trägt, das in ein Zahnsegment kämmt, das an einem der Steuerarme angeordnet ist.
Der beanspruchte Schutz bezieht sich auch auf einen Eckschrank, der mit einem Beschlag, wie vorstehend beschrieben, versehen ist.

Vorteilhafte Ausgestaltungen sind in den Figuren 1 bis 3 dargestellt:
- Figur 1: zeigt eine schematische Darstellung der Führung der Türflügel
- Figur 2: zeigt eine Gesamtansicht des Beschlages perspektivisch schräg von oben;
- Figur 3: zeigt einen Teil des Beschlages perspektivisch schräg von unten;

In Fig. 1 ist die Funktionsweise des Beschlages zur Führung der Türflügel schmatisch dargestellt. Der Beschlag dreht sich um die Mittelsäule 1, die auf der hier nicht dargestellten Bodenplatte steht. Um die Säule 1 herum führt die Steuerbahn 10 des Steuerlementes 9, an der die Führungsnocken 8A und 8B geführt sind. Gezeigt ist hier die Ausgangsposition, bei der die Führungsnocken sich in der radialen Ausnehmung des Steuerelementes 9 befinden. In dieser Position befinden sich die Führungsnocken 8A, 8B auf der Verbindungslinie V zwischen den Tragarmgelenken 7A, 7B, mit denen die Gelenkvierecke an dem Bodenbeschlag 18 befestigt sind, der hier nicht dargestellt ist. Die Kreuzung der Verbindungslinie V mit der Symmetrieebene SE bildet den Schnittpunkt SP.

Über die Gelenkvierecke, die aus den Tragarmen 4A, 4B, den Steuerlenkern 5A, 5B, den Steuerarmen 6A, 6B und den gelenkigen Türsbeschlägen 3A, 3B gebildet sind, wird die Bewegung der Türflügel 2A, 2B, die hier nur verkürzt dargestellt sind, durch die Bewegung der Führungsnocken 8A, 8B bewirkt.
Die beiden Gelenkvierecke sind über die Koppel 15 miteinander gekuppelt. Diese ist über die Koppelgelenke 16A, 16B mit den Steuerarmen 6A, 6B verbunden und bewirkt die gemeinsame gleichförmige Bewegung der Türflügel 2A, 2B. Bei der Bewegung der Koppel 15 durchwandert diese die Symmetrieebene SE, bis sie sich in der Verschwenkungsstellung etwa auf der Höhe des Symmetriepunktes SP befindet und die beiden Türflügel 2A, 2B annähernd parallel eingeschwenkt sind.

In Fig. 2 ist eine Gesamtansicht des Beschlages schräg von oben dargestellt. An der Säule 1 sind über die gelenkigen Türbeschläge 3A, 3B die nicht dargestellten Türflügel befestigt. Die Tragarme 4A, 4B tragen die Türbeschläge 3A, 3B, die zusammen mit den Steuerlenkern 5A, 5B die Gelenkvierecke bilden. Die Steuerung der Bewegung wird durch die an dem Bodenbeschlag 18 befestigten Steuerelemente bewirkt, wie zu Fig. 1 beschrieben.

In Fig. 3 ist ein Teil des Beschlages von unten dargestellt. Dies stellt eine Ausführung des Schemas dar, wie sie grundsätzlich zu Fig. 1 beschrieben wurde. Die Gelenkvierecke werden durch die Lenker 3A, 4A, 5A, und 6A bzw, 3B, 4B, 5B und 6B gebildet und sind über die Tragarmgelenke 7A, 7B mit dem Bodenträger 18 verbunden. Die Koppel 15 ist über die Gelenke 16A, 16B mit den Steuerarmen 6A, 6B verbunden. Die Führung ist über die Feder 11 vorgespannt, deren Spannung über die Schraube 19 einstellbar ist.
Der Dämpfer 12 kämmt über sein Ritzel 14 über das Zaghnsegment 13 mit dem Steuerarm 6B und dämpft die Bewegung beim Schließen der Türflügel.

### Bezugszeichenliste

- 1: Säule
- 2: Tür
- 2A, 2B: Türhälfte
- 3A, 3B: gelenkiger Türbeschlag
- 4A, 4B: Tragarm
- 5A, 5B: Steuerlenker
- 6A, 6B: Steuerarme
- 7A, 7B: Tragarmgelenke
- 8A, 8B: Steuernocken
- 9: Steuerelement
- 10: Steuerbahn
- 11: Feder
- 12: Dämpfer
- 13: Zahnsegment
- 14: Ritzel
- 15: Koppel
- 16A, 16B: Kuppelgelenke
- 18: Bodenträger
- 19: Einstellschraube

- SE: Symmetrieebene
- SP: Schnittpunkt
- V: Verbindungslinie

## Patentansprüche

1. Beschlag eines in einem Eckschrank mit einer aufrechten Säule (1) drehbar gelagerten und auf einem Bodenträger (18) gehaltenen Fachbodenkarussel, sowie mit zwei in einer Ausgangsposition zu 90° gewinkelten Türflügeln (2A, 2B), die jeweils an einem oberen und einem unteren am Bodenträger (18) befestigten Tragarm (4A, 4B) jeweils spiegelbildlich zu einer Symmetrieachse (SE) mit einem gelenkigen Türbeschlag (3A, 3B) gehalten sind, von denen jeweils der untere ein Glied eines Gelenkvierecks ist, das durch den Tragarm (4A, 4B), einen Steuerlenker (5A, 5B) und einen Steuerarm (6A, 6B) komplettiert ist, der im Säulenbereich am Tragarm (4A, 4B) mit einem Tragarmgelenk (7A, 7B) angelenkt ist und säulenseitig einen Führungsnocken (8A, 8B) trägt, der mit einem die Säule umgebenden Führungskranz (9) zusammenwirkt, der eine im wesentlichen radiale Ausnehmung (10) aufweist, die die beiden verkoppelten Führungsnocken (8A, 8B) in der Ausgangsposition aufnimmt und an dem diese federbelastet in einer Verschwenkungsstellung, in der die Türflügel (2A, 2B) in Richtung zur Symmetrieebene (SE) annähernd parallel gestellt eingeschwenkt sind, umfangsseitig geführt sind, wodurch die Säule (1) verdrehbar ist, **dadurch gekennzeichnet, dass** die beiden Gelenkvierecke (4A, 5A, 6A, 7A; 4B, 5B, 6B, 7B) über eine einzige, mit je einem Koppelgelenk (16A, 16B) beidseitig angelenkte Koppel (15) derart verbunden sind, dass der eine Führungsnocken (8A) dem anderen Führungsnocken (8B) sowie der eine Türflügel (2A) dem anderen Türflügel (2B) jeweils mit gering wechselnder Asymmetrie aus der Ausgangsposition in die Verschwenkungsstellung folgen, indem
die beiden Steuerarme (6A, 6B) in der Ausgangsposition senkrecht zur Symmetrieachse (SE) auf einer gedachten Verbindungslinie und die Steuernocken (8A, 8B) eng benachbart beidseitig der Symmetrieebene angeordnet sind und die Koppel (15) zwischen der Ausgangsposition und der Verschwenkungsstellung die Symmetrieebene (SE) zumindest teilweise durchwandert, bis die Koppel (15) sich in der Verschwenkungsstellung bezogen auf den Schnittpunkt (SP) der Symmetrieebene (SE) und der Verbindungslinie (V) symmetrisch zur Ausgangsposition befindet
und sich die Achsen der Führungsnocken (8A, 8B) in der Ausgangsposition auf der Verbindungslinie (V) der beiden Tragarmgelenke (7A, 7B) befindet
und die beiden Steuerarme (6A, 6B) von den Türflügeln (2A, 2B) gesehen hinter der Säule (1) angeordnet sind und die Steuerbahn in etwa herzförmig ausgeführt ist.

2. Beschlag nach Anspruch 1, **dadurch gekennzeichnet, dass** das zweite Koppelgelenk (16B) an dem zweiten Steuerarm (6B) sich in der Ausgangsposition nahe am oder auf dem Schnittpunkt (SP) der Symmetrieebene (SE) mit der Verbindungslinie (V) der beiden Tragarmgelenke (7A, 7B) befindet und das erste Koppelgelenk (16A) an dem ersten Steuerarm (6A) so winkelversetzt angeordnet ist, dass es sich in der Verschwenkungsstellung im genannten Schnittpunkt (SP) oder nahe an diesem befindet.

3. Beschlag nach einem der Ansprüche 1 oder 2, **dadurch gekennzeichnet, dass** die beiden Steuerarme (6A, 6B) von den Türflügeln (2A, 2B) gesehen vor der Säule (1) angeordnet sind und die Steuerbahn in etwa kreisförmig mit einem radialen Auslass ausgeführt ist.

4. Beschlag nach einem der Ansprüche 1 oder 3, **dadurch gekennzeichnet, dass** die Steuerlenker (5A, 5B) jeweils nahe an den Führungsnocken (8A, 8B) oder unmittelbar an deren Achse angelenkt sind.

5. Beschlag nach Anspruch 4, **dadurch gekennzeichnet, dass** die Koppel (15) mit einer Seite an der Achse von einem der Führungsnocken (8A, 8B) angelenkt ist.

6. Beschlag nach einem der vorstehenden Ansprüche, **dadurch gekennzeichnet, dass** die Führungsnocken (8A, 8B) je aus einer Rolle bestehen.

7. Beschlag nach einem der vorstehenden Ansprüche, **dadurch gekennzeichnet, dass** an mindestens einem der Gelenkvierecke (3A, 4A, 5A, 6A; 3B, 4B, 5B, 6B) eine Feder (11) angreift, die es türschließend beaufschlagt.

8. Beschlag nach Anspruch 7, **dadurch gekennzeichnet, dass** die Feder (11) an einem der Steuerarme (6A, 6B) und der Bodenplatte (18) angreift und mit einer Einstellschraube (19) veränderlich vorspannbar ist.

9. Beschlag nach einem der vorstehenden Ansprüche, **dadurch gekennzeichnet, dass** an mindestens einem der Gelenkvierecke (3A, 4A, 5A, 6A; 3B, 4B, 5B, 6B) ein Dämpfer (12) angekoppelt ist, der nur bei einer Türschließbewegung dämpfend wirkt.

10. Beschlag nach Anspruch 9, **dadurch gekennzeichnet, dass** der Dämpfer (12) an der Bodenplatte (18) festgelegt ist und ein rotatorischer Dämpfer ist, der ein Ritzel (14) trägt, das in ein Zahnsegment (13) kämmt, das an einem der Steuerarme (6A, 6B) angeordnet ist.

11. Eckschrank mit einem Beschlag nach einem der vorstehenden Ansprüche.

## Claims

1. Fitting for a carousel turning on an upright column (1) and supported on a bottom rest (18) in a corner cupboard, with two door leafs (2A, 2B), which in a starting position are positioned at a 90 ° angle, each being maintained by one upper and one lower support arm (4A, 4B) fixed at the bottom rest (18), and oriented in a mirror-inversed position with respect to a symmetry axis (SE) by means of an articulated door fitting (3A, 3B), each lower door fitting forming one link of a joint rhomboid which is completed by the support arm (4A , 4B), one control link (5A, 5B) and one control arm (6A, 6B); said control arm is connected with the support arm (4A, 4B) in the column area by means of a support arm joint (7A, 7B) and, at its column-sided end, carries a guiding cam (8A, 8B), which cooperates with a guide rim (9) surrounding the column, said rim comprising an essentially radial recess (10), which accommodates the two coupled guiding cams (8A, 8B) in the starting position, and guides the springloaded cams at its periphery when the doors (2A, 2B) are in a swivelled position, nearly parallel in the direction of the plane of symmetry (SE), thus allowing the column (1) to be turned,
**characterized in that** the two joint rhomboids (4A, 5A, 6A, 7A; 4B, 5B, 6B, 7B) are connected by a single connecting link (15), articulated on both sides by means of one connecting joint (16A, 16B) respectively, in such a way that one guiding cam (8A) follows the other guiding cam (8B) and a door leaf (2A) follows the other door leaf (2B), in each case with a varying low asymmetry, from the starting position to the swivelled position, wherein
in the starting position the two control arms (6A, 6B) are arranged on an imaginary connecting line perpendicular to the symmetry axis (SE) and the guiding cams (8A, 8B) are closely adjacent on both sides of the plane of symmetry, and the connecting link (15) crosses the plane of symmetry (SE) at least partially while moving from the starting position to the swivelled position, until its swivelled position is symmetrical to its starting position, referred to the point of intersection (SP) of the plane of symmetry (SE) and the connecting line (V),
and in the starting position the axes of the guiding cams (8A, 8B) are positioned on the connecting line (V) between the two support arm joints (7A, 7B),
and the two control arms (6A, 6B) are positioned behind the column (1) as seen from the door leafs (2A, 2B), and the guiding line runs in an approximate heart-shape.

2. Fitting according to claim 1, **characterized in that** in the starting position the second connecting joint (16B) of the second control arm (6B) is positioned at or near the point of intersection (SP) of the plane of symmetry (SE) and the connecting line (V) of the two support arm joints (7A, 7B); and the first connecting joint (16A) of the first control arm (6A) is disposed at such an angle that in the swivelled position it is placed at the point of intersection (SP) or near to it.

3. Fitting according to claim 1 or 2, **characterized in that** the two control arms (6A, 6B) are positioned in front of the column (1) as seen from the door leafs (2A, 2B), and that the guiding line is approximately circular with a radial recess.

4. Fitting according to claim 1 or 3, **characterized in that** the control links (5A, 5B) are linked at a point near the guiding cams (8A, 8B) or directly at their axis.

5. Fitting according to claim 4, **characterized in that** one side of the connecting link (15) is linked to the axis of one of the guiding cams (8A, 8B).

6. Fitting according to one of the above claims, **characterized in that** the guiding cams (8A, 8B) each consist of a roller.

7. Fitting according to one of the above claims, **characterized in that** a spring (11) acts upon at least one of the joint rhomboids (3A, 4A, 5A, 6A, 3B, 4B, 5B, 6B), effectuating a door closing movement.

8. Fitting according to claim 7, **characterized in that** the spring (11) acts upon one of the control arms (6A, 6B) and on the bottom rest (18) and that its initial tension can be varied by means of an adjustment screw (19).

9. Fitting according to one of the above claims, **characterized in that** a damper (12) is connected to at least one of the joint rhomboids (3A, 4A, 5A, 6A, 3B, 4B, 5B, 6B), taking a dampening effect only during a door closing movement.

10. Fitting according to claim 9, **characterized in that** the damper (12) is fixed at the bottom rest (18) and that it is a rotational damper bearing a pinion (14) which engages in a toothed segment (13) arranged at one of the control arms (6A, 6B).

11. Corner cupboard with a fitting according to one of the above claims.

## Revendications

1. Ferrure d'un carrousel qui tourne sur une colonne verticale (1) et qui est maintenu sur un support de fond (18) dans une armoire angulaire, avec une porte à deux battants (2A, 2B) placés à un angle de 90 ° dans une position initiale, les deux battants étant chacun soutenu par un bras porteur supérieur et un bras porteur inférieur (4A, 4B) fixés au support de fond (18), et étant orientés dans des positions inversées par rapport à un axe de symétrie (SE) à l'aide d'une ferrure de porte articulée (3A, 3B), chaque ferrure de porte inférieure faisant partie d'un quadrilatère articulé commune qui est complété par le bras porteur (4A, 4B), une bielle de commande (5A, 5B) et un bras de commande (6A, 6B), ledit bras de commande étant lié avec le bras porteur (4A, 4B) dans la région de la colonne au moyen d'un joint de bras porteur (7A, 7B) et, à son extrémité faisant face à la colonne, portant une came de guidage (8A, 8B), qui coopère avec un bord de guidage (9) entourant la colonne, ledit bord comprenant un creux essentiellement radial (10), qui, dans la position initiale, accueille les deux cames de guidage (8A, 8B) accouplées, et à la périphérie duquel les cames sont guidées lorsque les portes (2A , 2B) sont dans une position pivotée, presque parallèles dans la direction du plan de symétrie (SE), ce qui permet à la colonne (1) d'être tournée,
**caractérisée en ce que** les deux quadrilatères articulés (4A, 5A, 6A, 7A, 4B, 5B, 6B, 7B) sont reliés par un seul élément de couplage (15), articulé sur les deux côtés au moyen de respectivement un joint de couplage (16A, 16B), de sorte que la came de guidage (8A) suit l'autre came de guidage (8B) et le battant de porte (2A) suit l'autre battant de porte (2B), dans le mouvement de la position initiale à la position pivotée, dans chaque cas avec une faible asymétrie variable, ce qui est réalisé **en ce que**
dans la position initiale les deux bras de commande (6A, 6B) sont disposés sur une ligne reliant imaginaire, perpendiculaire à l'axe de symétrie (SE), et les cames de guidage (8A, 8B) sont étroitement adjacentes de part et d'autre du plan de symétrie, et l'élément de couplage (15) traverse le plan de symétrie (SE) au moins partiellement pendant le déplacement de la position initiale à la position pivotée, jusqu'à ce que sa position est symétrique à sa position initiale, par rapport au point d'intersection (SP) de la plan de symétrie (SE) et la ligne de connexion (V) ;
et dans la position initiale les axes des cames de guidage (8A, 8B) sont positionnés sur la ligne de connexion (V) entre les deux joints de bras porteur (7A, 7B),
et les deux bras de commande (6A, 6B) sont placés derrière la colonne (1), dans la vue des battants de porte (2A, 2B), et le parcours de guidage est effectué en forme approximative de coeur.

2. Ferrure selon la revendication 1, **caractérisée en ce que**, dans la position initiale, le deuxième joint de couplage (16B) sur le deuxième bras de commande (6B) est positionné à proximité du - ou directement au - point d'intersection (SP) du plan de symétrie (SE) et la ligne de connexion (V) des deux joints de bras porteur (7A, 7B) ; et que le premier joint de couplage (16A) est disposé au premier bras de commande (6A) dans un angle, de sorte que dans la position pivotée il se trouve sur le point d'intersection (SP) ou à proximité de celui-ci.

3. Ferrure selon la revendication 1 ou 2, **caractérisée en ce que** les deux bras de commande (6A, 6B) sont placés en face de la colonne (1), dans une vue des battants de porte (2A, 2B), et que le parcours de guidage est approximativement circulaire, avec un creux radial.

4. Ferrure selon la revendication 1 ou 3, **caractérisée en ce que** les bielles de commande (5A, 5B) sont liés à un point près des cames de guidage (8A, 8B) ou directement à leur axe.

5. Ferrure selon la revendication 4, **caractérisée en ce qu'**une extrémité de l'élément de couplage (15) est liée à l'axe de l'une des cames de guidage (8A, 8B).

6. Ferrure selon l'une des revendications précédentes, **caractérisée en ce que** les cames de guidage (8A, 8B) chacun consistent en un galet.

7. Ferrure selon l'une des revendications précédentes, **caractérisée en ce que** un ressort (11) agit sur au moins l'un des quadrilatères articulés (3A, 4A, 5A, 6A, 3B, 4B, 5B, 6B), effectuant une fermeture de portes.

8. Ferrure selon la revendication 7, **caractérisée en ce que** le ressort (11) agit sur l'un des bras de commande (6A, 6B) et sur le support de fond (18) et que sa tension initiale peut être modifiée au moyen d'une vis de réglage (19).

9. Ferrure selon l'une des revendications précédentes, **caractérisée en ce que** un amortisseur (12) est relié à au moins un des quadrilatères articulés (3A, 4A, 5A, 6A, 3B, 4B, 5B, 6B), prenant un effet amortisseur seulement au cours d'un mouvement de fermeture des portes.

10. Ferrure selon la revendication 9, **caractérisé en ce que** l'amortisseur (12) est fixé au support de fond (18) et qu'il s'agit d'un amortisseur de rotation portant un pignon (14), qui s'engrène dans un segment à dents (13) disposé sur l'un des bras de commande (6A, 6B).

11. Armoire angulaire avec une ferrure selon l'une des revendications précédentes.
